# EUROPÄISCHE PATENTSCHRIFT

(11) **EP 1 043 268 B1**
(45) Veröffentlichungstag und Bekanntmachung des Hinweises auf die Patenterteilung: **13.03.2002**
(21) Anmeldenummer: 99810268.5
(22) Anmeldetag: 29.03.1999
(51) Int. Cl.: B66F 9/12, B66F 9/14

(54) **Stapler-Fahrzeug, insbesondere Gabelstapler, mit Positionierungseinrichtung**
Lift truck, in particular fork lift truck equipped with a positioning device
Chariot élévateur , en particulier chariot élévateur à fourches muni d'un dispositif de positionnement

(43) Veröffentlichungstag der Anmeldung: 11.10.2000
(73) Patentinhaber: Ruf, Hans, 86874 Tussenhausen (DE)
(72) Erfinder: Ruf, Hans, 86874 Tussenhausen (DE)
(74) Vertreter: Hepp, Dieter

(56) Entgegenhaltungen:
- DE-A- 1 431 503
- DE-A- 3 017 456
- DE-A- 3 602 105
- US-A- 1 878 995
- US-A- 3 050 206
- US-A- 3 289 872
- US-A- 3 850 322
- US-A- 4 290 729
- US-A- 4 688 981

## Beschreibung

Die Erfindung betrifft eine neuartige Ausführung eines Stapler-Fahrzeugs gemäss den Merkmalen des Oberbegriffs des unabhängigen Patentanspruchs 1. Ein derartiges Staplerfahrzeug ist bereits aus der US-A-1,878,995 bekannt.

Der industrielle Umschlag von Gütern, insbesondere Palettengütern, erfordert geeignete Maschinen zur Bewegung und zum Einlagern dieser Güter. Stapler-Fahrzeuge, insbesondere Gapelstapler mit Fahrersitz, sind in verschiedensten Ausführungsformen bekannt und gebräuchlich. Die Funktion bedingt, dass beim Auf- und Abnehmen der Last der Gapelstapler mit der Last voran frontal auf die jeweilige Ladeposition hingesteuert werden muss. Die gesamte Vorrichtung zum Bewegen bzw. Anheben der Last behindert dabei die Sicht des Fahrers erheblich. Aus diesem bekanntem Problem heraus kennt der Stand der Technik eine Reihe von Verbesserungen, die auf die Konstruktion der Hubvorrichtung am Gabelstapler abzielen. Die Hubvorrichtung besteht im allgemeinen aus einem vor der Fahrerkabine angebrachten Mast, oft als rahmenförmiger Doppelmast ausgelegt, an dem durch Schienen oder eine Teleskopvorrichtung die Traggabel vertikal angehoben werden kann. Weiterhin ist an dem Mast die dafür erforderliche Hydraulik oder eine Kettenmechanik angebracht. Die Traggabel besteht aus einer durch Stützstreben gebildeten Stirnfläche und den dazu vertikal angeordneten, horizontalen Tragarmen oder Zinken, auf denen die Last aufliegt. Die Traggabel hat so meist L-Form; die vertikale Stirnfläche dient der Befestigung an der Hubvorrichtung des Hubmastes.

EP 283 637 und DE 296 06 840 beschreiben technische Lösungen die darauf abzielen, das in der Blickrichtung des Fahrers liegende Querschnittprofil der Traggabel zu verringern. In EP 283 637 wird beschrieben, die für das Heben der Last erforderliche Hydraulik in die Hubstange zu integrieren. Die Traggabel wird dabei konventionell, d.h. mit der Stirnfläche aufrecht und quer zur Längsachse des Fahrzeugs am Hubmast befestigt. Der Hubmast ist an der Vorderseite des Fahrzeugs, vor der Radachse, angebracht.

DE 296 06 840 zeigt einen einzelnen, mittig an der Fahrzeugfront angebrachten Hubmast geringer Breite. Sein inneres Profil dient als Führungsschiene für einen Schlitten und die daran mit der Stirnfläche befestigte Traggabel.

EP 572 846 schlägt eine modifizierte Anordnung der Hubvorrichtung vor. Statt einer konventionellen Gabel mit einer fix am Gabelstapler befestigten Hubvorrichtung wird eine komplizierte, über mehrere Achsen getragene Schubgabel vorgesehen, die zum seitlichen Aufladen der Last befähigt. Dabei wird der eigentliche Hubmast seitlich vorne in die Traggabel integriert und somit aus dem Gesichtsfeld des Fahrers entfernt. Nachteilig ist dabei die Handhabung durch die zusätzlichen Gelenkachsen. Durch die zusätzlichen Hebelarme wird die zulässige Traglast reduziert. Die Hubhöhe ist gering.

WO 88/0656 beschreibt ein Konstruktionsprinzip, das den Hubmast in den hinteren Teil des Gabelstaplers verlegt. Die teleskopische Hubvorrichtung ist konventionell ausgelegt mit einem aufrechten Hubmast, der aber hinter der Fahrzeugkabine und vor der Hinterachse des Fahrzeugs gelagert ist. Ausfahrbare, horizontale Querträger verbinden diese Hubvorrichtung mit der eigentlichen Traggabel, die vor der Fahrerkabine in Front des Fahrzeugs gelagert wird. Die Befestigung der Traggabel an der Hubvorrichtung erfolgt durch die vertikal angeordnete Stirnfläche der Traggabel. Die Sichtbehinderung des Fahrers durch das Hubsystem wird beseitigt, nicht jedoch die Sichtbehinderung durch Elemente, die an der eigentlichen Traggabel angebracht sind. Zudem erlaubt das System während der Benutzung kein Verlassen der Fahrerkabine. Vorteilhaft ist die Anordnung des Hubmasts im hinteren Teil des Fahrzeugs, da so eine verbesserte Schwerpunktlage des Fahrzeugs bei aufgenommener Last erreicht wird.

Grundsätzlich ist allen diesen beschriebenen Lösungen gemeinsam, dass sie nicht die Sichtbehinderung des Fahrers durch die vertikale Stirnfläche der Traggabel, insbesondere durch Traggabeln mit daran angebrachten Zusatzvorrichtungen, beseitigen. Derartige Zusatzvorrichtungen sind vor allem Positionierungshilfen, mit deren Hilfe die Arme der Traggabel relativ zum Fahrzeug seitlich verstellt werden können oder durch die der relative Abstand der Arme der Traggabel verringert oder vergrössert werden kann. Eine derartige Vorrichtung heisst in der Fachsprache Gabel-Seitenschieber bzw. Zinkenverstelleinrichtung. Diese Positionierungseinrichtungen werden meist hydraulisch betrieben, werden einzeln oder in Kombination angebracht und sind zusammen mit zusätzlichen Führungselementen in die Traggabel integriert, und zwar in die vertikale Stirnfläche. Die aus dem Stand der Technik bekannten Gabelstapler werden vorwiegend zum Be- und Entladen von Pritschentransportern (LKWs) bei Warenlagern und Produktionseinrichtungen benutzt. Genau auf Pritschenhöhe ist beim Beladen die Sicht durch die dem Stand der Technik entsprechende Standardkonstruktion der Traggabel mit vertikaler Stirnfläche massiv beeinträchtigt.

Erfindungsgemäss wird diese Aufgabe gemäss Kennzeichen von Anspruch 1 gelöst. Dabei wird die Positionierungseinrichtung zur Horizontalen hin geneigt und der Hubmast hinter die Vorderachse verlegt. Als Positionierungseinrichtung im Sinne der Patentansprüche gilt dabei die gesamte Baueinheit von Hydraulikelementen, Führungs- und Stützelementen, welche die Arme der Tragvorrichtung mit dem Hubmast verbinden. Die äussere Begrenzung der Positionierungseinrichtung hat im Querschnitt etwa die Form eines Rechtecks. Die Längsseite ist quer zur Fahrtrichtung des Stapelfahrzeuges angeordnet. Dadurch ergibt sich erfindungsgemäss eine flache, zur Horizontalen geneigte Lagerung der Positionierungseinheit. Der Neigungswinkela beträgt mindestens 30°. Vorteil dieser Anordnung ist, dass die Positionierungseinrichtung damit in geringerem Ausmass die Sicht nach vorne versperrt. Erfindungsgemäss erlaubt dies, den Hubmast hinter die Vorderachse zur Fahrzeugmitte hin zurückzusetzen. Der hinter der Vorderachse angeordnete Hubmast und die Positionierungseinrichtung wirken nicht als Last vor der Vorderachse, wodurch die Schwerpunktlage verbessert wird. Ausgehend von einem Fahrzeug konventioneller Bauart, mit 3,5 - 4 Tonnen Hubkraft und einem Mastgewicht von ca. 900 kg, kann die Gewichterspanis 25% der Hubkraft betragen. Das Stapelfahrzeug kann so entweder kürzer gebaut werden oder das Gegengewicht kann leichter sein. Dies verbessert die Manövrierbarkeit des Fahrzeugs z.B. in engen Lagerhäusern, sowie die Beschleunigung und den Treibstoffverbrauch. Weiterhin wird durch Zurücksetzen des Hubmastes nach seitlich hinten, und eine dem Stand der Technik gemässe kompakte Ausführung des Hubmastes mit innenliegender hydraulischer Hubvorrichtung, das Sichtfeld des Fahrers entscheidend vergrössert, insbesondere in Fahrtrichtung nach vorn.

Eine Positionierungseinrichtung im Sinne dieser Erfindung umfasst mechanische und hydraulische Vorrichtungen, wie sie für Zinkenverstellgeräte, Seitenschieber, Fass- und Ballenklammern, Klammergabeln oder eine Kombination derartiger Funktionen notwendig sind. Ein Seitenschieber erlaubt das seitliche Verschieben der Tragvorrichtung relativ zum Fahrzeug. Dies erlaubt exaktes feines Positionieren der Tragarme, ohne erneut die Fahrzeugposition verändern zu müssen. Eine Verstellvorrichtung für einzelne Arme der Tragvorrichtung relativ zueinander erlaubt exaktes Anpassen der Tragvorrichtung an die Last, z.B. an die Unterseitenführung von Paletten. Beide genannten Positionierungseinrichtung sind in der Praxis zweckmässig und gebräuchlich, erfordern aber eine Vielzahl zusätzlicher Bauelemente. Bei diesen Elementen handelt es sich vornehmlich um Teleskop- und Stützstreben sowie um Hydraulikzylinder. Die Gesamtheit dieser Elemente ist in einem rechteckigem Querschnitt angeordnet und bildet die Positionierungseinrichtung. Die einzelnen Bauelemente können dabei, abgesehen von funktionsnotwendigen Verbindungen, offenliegen, in einem Rahmen gefasst oder mit Sichtblenden verschalt sein. Erst die erfindungsgemässe Anordnung der Positionierungseinrichtung erlaubt, die Sichtbehinderung durch letztere, insbesondere beim Beladen eines Lkw's auf halber Höhe zu minimieren.

Vorteilhaft wird die Positionierungseinrichtung in einem Winkel von mehr als α=60° zwischen der Vertikalen des Hubmastes und der Längsachse der Positionierungseinrichtung gelagert, da dann das in Blickrichtung liegende Profil der Positionierungseinrichtung eine sehr geringe Querschnittfläche aufweist.

Vorteilhaft verbindet ein zusätzliches, vorzugsweise vertikales Verbindungselement die Arme der Tragvorrichtung und die Positionierungseinrichtung. Der Fahrer hat so beim Laden in halber Höhe freie Sicht auf die Gabelarme, während sich die Positionierungseinrichtung oben ausserhalb der Blickrichtung befindet. Dieses Merkmal der Erfindung wird auch durch jede andere, von der Vertikalen abweichende Anordnung dieses Verbindungselementes erfüllt, sofern es eine vertikale Verlagerung der Positionierungseinrichtung in Relation zu den Armen der Tragvorrichtung bewirkt.

Vorteilhaft wird eine so angeordnete Positionierungseinrichtung über der Vorderachse angeordnet, um so weder durch die Ausdehnung in Richtung der Längsachse des Fahrzeugs noch durch ihr Eigengewicht die Hebelwirkung der mit der Tragvorrichtung aufgenommenen Last zu verstärken. Die Last wird dabei von den Vorderrädern aufgenommen. Die erfindungsgemässe Anordnung der Positionierungseinrichtung verbessert also sowohl die Sicht nach vorn wie auch die Schwerpunktlage des Fahrzeugs.

Eine Tragvorrichtung im Sinne dieser Erfindung umfasst eine oder mehrere Arme, die mit einer Seite an der Positionierungseinrichtung befestigt sind und , parallel angeordnet, nach vorne in Längsrichtung des Fahrzeugs weisen. Üblicherweise wird es sich um eine Traggabel mit mindestens zwei Zinken rechteckigen Querschnitts handeln, die das einfache Transportieren von auf Paletten gelagerten Gütern erlauben. Erfindungsgemäss kann die Tragvorrichtung aber auch als Fass- oder Ballenklammer, Tragdorn oder als eine ähnliche Greif- oder Stützvorrichtung, wie sie üblicherweise bei Gabelstaplern zum Einsatz kommt, ausgebildet sein.

Eine Positionierungseinrichtung im Sinne dieser Erfindung wird, bezogen auf die erfindungsgemässe Anordnung am Fahrzeug, eine deutlich grössere Längenausdehung (in Richtung der Fahrzeuglängsachse) als Höhe besitzen. Vorzugsweise wird das Verhältnis Länge:Höhe 3:1 bis 7:1 betragen.

Bevorzugte Ausführungsform der Erfindung ist ein Gabelstapler mit flach über der Vorderachse gelagerter Positionierungshilfe und einem einzelnen, hinter der Vorderachse seitlich versetzten Hubmast. Bei grösseren Hubkräften kann ein zweiter Hubmast auf der entgegengesetzten Fahrzeugseite, symmetrisch zum ersten, angebracht werden. Der Gabelstapler hat in der Regel zwei Vorderräder. Es sind jedoch auch Ausführungsformen mit einem Vorderrad bekannt. Der Mast ist in der Regel vertikal angeordnet. Es sind aber auch leicht geneigte Mastanordnungen bekannt. Die Erfindung ist im folgenden in einem Ausführungsbeispiel anhand von Zeichnungen näher erläutert. Es zeigen:
- Figur 1: eine Seitenansicht des Fahrzeugs mit Anordnung der Elemente des Hubsystems,
- Figur 2: eine Aufsicht auf das Fahrzeug,
- Figur 3: eine Frontalansicht des Fahrzeugs und
- Figur 4: Positionierungseinrichtung im Ausschnitt.

Figur 1 zeigt die Seitenansicht eines Stapler-Fahrzeugs F mit den Merkmalen der Erfindung. Es handelt sich um eine vierrädrige Ausführung mit zwei frontseitig und parallel angeordneten Rädern 2. Eine Bedienungseinheit 1 für einen Fahrer H ist in der Mitte M des Stapler-Fahrzeugs F. Ein vertikal angeordneter Hubmast 3, der der Führung einer Traggabel 5 dient, ist hinter der vorderen Drehachse 9a plaziert. Eine konventionelle hydraulische Hubeinheit 4 ist vorzugsweise im Mast integriert. Am Hubmast 3 bzw. der Hubeinheit 4 befestigt, befindet sich eine Traggabel 5, die nach vorne über die Stirnseite 10 hinausragt. Die Traggabel 5 ist entweder in angehobener Position I sowie in tiefsten Position II dargestellt. Die Kopfhöhe des Fahrers H ist bezeichnet, um die beim Ausführungsbeispiel erreichte freie Durchsicht auf die Tragarme 5a bei in halber Höhe angehobener Traggabel 5 zu verdeutlichen. Eine Positionierungshilfe 6 umfasst sämtliche Elemente, die für die hydraulische Verstellung der Tragarme 5a notwendig sind, nämlich Hydraulikzylinder 8 und verstellbare Stützstreben 7. Der horizontale Anteil der Traggabel 5, die Tragarme 5a, ist durch ein vertikales Element 5b mit der Positionierungshilfe 6 verbunden. Die Positionierungshilfe 6 ist flach im Winkel α = 60° aus der Vertikalen B relativ zu ihrer Längsachse A geneigt. Sie dient so als Verbindungselement der Tragarme 5a mit dem Hubmast 3.

Figur 2 zeigt eine Draufsicht auf das Stapler-Fahrzeug F gemäss Fig.1. Im Grundriss ist der Hubmast 3 seitlich versetzt von der Längsachse A des Fahrzeugs im vorderen Bereich angeordnet, nämlich zwischen Bedienungseinheit 1 und Vorderachse 9a. Dadurch wird eine bessere Schwerpunktlage erzielt. Gleichzeitig wird der Hubmast 3 aus dem Sichtfeld des Fahrers H entfernt. Erfindungsgemäss verfügt das Stapler-Fahrzeug F über mindestens einen Hubmast 3. Bei dieser Ausführung sollte die Bedienungseinheit 1 des Fahrers H gleichfalls versetzt von der Längsachse L angeordnet sein (bei einer zweimastigen Ausführung sollte sie etwa mittig gelagert sein). Die Anordnung der Elemente Hubmast 3 und Bedienungseinheit 1 des Fahrers H für eine einmastige Ausführung ist nochmals in Figur 3, Frontansicht des Fahrzeugs F gemäss Fig. 1 und 2, dargestellt.

In dieser Darstellung wird das geringe Querschnittsprofil der Positionierungeinrichtung 6 in Fahrtrichtung hervorgehoben. Gemäss der Figur 1 ist ein Hauptvorteil der Erfindung die freie Sicht, die dem Fahrer H durch die flache Anordnung der Positionierungshilfe 6 auf die Tragarme 5a gewährt wird. Die Positionierungshilfe 6 wird nur mit ihrer Schmalseite S dem Fahrer zugewandt. Sie ist um α=60° relativ zur Vertikalen B geneigt. Zusätzlich sind die horizontalen Tragarme 5a der Traggabel 5 durch ein vertikales Element 5b von der Positionierungseinrichtung 6 nach unten hin abgesetzt.

Figur 4 zeigt die Positionierungseinrichtung 6 im Ausschnitt und in leicht vergrösserter Darstellung mit der Traggabel 5 im Halbprofil. Die um den Faktor 8 grössere Längenausdehnung 1 als die Höhe v der Positionierungseinrichtung 6 wird so deutlich. Vor allem lässt sich die Erfindung auch mit kleinerem Verhältnissen von v:b verwirklichen. Vor allem haben sich auch Verhältnisse von 1:3 bis 1:6 bewährt. Der Neigungswinkel α zwischen der Längsachse der Positionierungseinrichtung A und der Vertikalen ist zwecks besserer Darstellung gegenüber den vorangegangenen Figuren 1 bis 3 verändert. Die Elemente der Positionierungseinrichtung 6, verstellbare Stützstreben 7 und Hydraulikzylinder 8, bilden einen rechteckigen Querschnitt. Die gezeigte Ausführungsform ist die einer Klammergabel. Die Erfindung beschränkt sich natürlich nicht auf die in den Figuren beschriebene Ausführungsform, die nur exemplarischen Charakter hat.

## Patentansprüche

1. Staplerfahrzeug, insbesondere Gabelstapler, mit einer Bedienungseinheit (1) für einen Fahrer, mit Rädern mit Drehachsen (9), wobei wenigstens ein Rad, vorzugsweise zwei Räder parallel zueinander und benachbart zur Stirnseite (10) angebracht sind, mit mindestens einem Hubmast (3), der hinter der Drehachse (9a) der Fronträder (2) in Richtung zur Fahrzeugmitte (M) hin angebracht ist, mit einer Hubeinheit (4) zum Anheben einer Tragvorrichtung (5) in vertikaler Richtung entlang des Hubmastes (3), wobei die Tragvorrichtung (5) in etwa rechtem Winkel zur Hubeinheit (4) an dieser mittels einer Positionierungeinrichtung (6) befestigt ist, und wobei die Positionierungseinrichtung (6) in Längsrichtung des Fahrzeugs eine grössere Längenausdehnung (1), als in vertikaler Richtung (v) aufweist,
**dadurch gekennzeichnet,**
**dass** der Hubmast (3) seitlich versetzt zur Längsachse (L) des Fahrzeugs (4) und vor der Bedienungseinheit (1) angebracht ist,
und **dass** die Positionierungseinrichtung (6) in ihrer Längsachse (A) in einem Winkel (α) zur vertikalen Achse (B) des Hubmastes geneigt ist.

2. Staplerfahrzeug gemäss Anspruch 1, **dadurch gekennzeichnet, dass** die Positionierungseinrichtung (6) zur seitlichen, horizontalen Verstellung der Tragvorrichtung (5) ausgebildet ist.

3. Staplerfahrzeug gemäss Anspruch 1 oder 2, **dadurch gekennzeichnet, dass** die Positionierungseinrichtung (6) zur relativen Verlagerung der Arme (5a) der Tragvorrichtung (5) oder von Gruppen von Armen zueinander ausgebildet ist, welche vorzugsweise hydraulische Verstelleinrichtungen, vorzugsweise Kolbenanordnungen (8) aufweist.

4. Staplerfahrzeug gemäss einem oder mehreren der vorangehenden Ansprüche, **dadurch gekennzeichnet, dass** die Längsachse (A) der Positionierungseinrichtung in einem Winkel (α) von mehr als 60° zur vertikalen Achse (B) des Mastes (3) geneigt ist.

5. Staplerfahrzeug gemäss einem oder mehreren der vorangehenden Ansprüche, **dadurch gekennzeichnet, dass** zwischen der Positionierungseinrichtung (6) und den Tragarmen (5a) ein etwa vertikal angeordnetes Verbindungselement (5b) vorgesehen ist.

6. Stapler-Fahrzeug gemäss einem oder mehreren der vorangehenden Ansprüche, **dadurch gekennzeichnet, dass** die Positionierungseinrichtung (6) über den Vorderrädern (2) angeordnet ist.

7. Stapler-Fahrzeug gemäss einem oder mehreren der vorangehenden Ansprüche, **dadurch gekennzeichnet, dass** die Tragvorrichtung (5) eine Traggabel (5) aufweist.

8. Stapler-Fahrzeug gemäss einem oder mehreren der vorangehenden Ansprüche, **dadurch gekennzeichnet, dass** die Länge (1) der Positionierungseinrichtung (6) wenigstens 3x, vorzugsweise wenigstens 8x grösser ist, als die Höhe in vertikaler Richtung (v).

## Claims

1. A lift truck vehicle, in particular a fork lift truck, with an operating unit (1) for a driver, with wheels with rotating axles (9), wherein at least one wheel, preferably two wheels are mounted parallel to one another and neighbouring the end-face side (10), with at least one lift mast (3) which is mounted behind the rotating axle (9a) of the front wheels (2) in the direction towards the vehicle middle (M), with a lift unit (4) for lifting a carrier device (5) in the vertical direction along the lift mast (3), wherein the carrier device (5) is fastened at approximately right angles to the lift unit (4) on this by way of a positioning means (6), and whereby the positioning means (6) in the longitudinal direction of the vehicle has a larger longitudinal extension (1) than in the vertical direction (v)
**characterised in**
**that** the lift mast (3) is mounted laterally displaced to the longitudinal axis (L) of the vehicle (4) and in front of the operating unit (1),
and **that** the positioning means (6) in its longitudinal axis (A) is inclined at an angle (α) to the vertical axis (B) of the lift mast (3).

2. A lift truck vehicle according to claim 1, **characterised in that** the positioning means (6) is formed for the lateral, horizontal adjustment of the carrier device (5).

3. A lift truck vehicle according to claim 1 or 2, **characterised in that** the positioning means (6) is formed for the relative relocation of the arms (5a) of the carrier device (5) or of groups of arms to one another, which preferably comprises hydraulic adjusting means, preferably piston arrangements (8).

4. A lift truck vehicle according to one or more of the preceding claims, **characterised in that** the longitudinal axis (A) of the positioning means is inclined at an angle (α) of more than 60° to the vertical axis (B) of the mast (3).

5. A lift truck vehicle according to one or more of the preceding claims, **characterised in that** between the positioning means (6) and the carrier arms (5a) there is provided a roughly vertically arranged connection element (5b).

6. A lift truck vehicle according to one or more of the preceding claims, **characterised in that** the positioning means (6) is arranged over the front wheels (2).

7. A lift truck vehicle according to one or more of the preceding claims, **characterised in that** the carrier device (5) comprises a carrier fork (5).

8. A lift truck vehicle according to one or more of the preceding claims, **characterised in that** the length (1) of the positioniong means (6) is at least 3 times, preferably at least 8 times larger than the height in the vertical direction (v).

## Revendications

1. Véhicule élévateur, en particulier chariot élévateur à fourche, comprenant une unité de commande (1) pour un conducteur, des roues avec des axes de rotation (9), étant précisé qu'on prévoit au moins une roue, de préférence deux roues parallèles, près du côté frontal (10), au moins un mât de levage (3) qui est monté derrière l'axe de rotation (9a) des roues avant (2), en direction du milieu (M) du véhicule, et une unité de levage (4) pour soulever un dispositif porteur (5) verticalement le long du mât de levage (3), le dispositif porteur (5) étant fixé à l'unité de levage (4) à peu près à angle droit par rapport à celle-ci, grâce à un dispositif de positionnement (6), et ce dispositif de positionnement (6) présentant une étendue en longueur (1) plus grande dans le sens longitudinal du véhicule que dans le sens vertical (v),
**caractérisé en ce que** le mât de levage (3) est décalé latéralement par rapport à l'axe longitudinal (L) du véhicule (4) et est monté devant l'unité de commande (1), et **en ce que** l'axe longitudinal (A) du dispositif de positionnement (6) est incliné suivant un angle (α) par rapport à l'axe vertical (B) du mât de levage.

2. Véhicule élévateur selon la revendication 1, **caractérisé en ce que** le dispositif de positionnement (6) est conçu pour déplacer latéralement et horizontalement le dispositif porteur (5).

3. Véhicule élévateur selon la revendication 1 ou 2, **caractérisé en ce que** le dispositif de positionnement (6) est conçu pour déplacer latéralement les bras (5a) du dispositif porteur (5) ou des groupes de bras les uns par rapport aux autres, et présente de préférence des dispositifs de réglage hydrauliques, de préférence des dispositifs à piston (8).

4. Véhicule élévateur selon l'une au moins des revendications précédentes, **caractérisé en ce que** l'axe longitudinal (A) du dispositif de positionnement est incliné par rapport à l'axe vertical (B) du mât (3) suivant un angle (α) supérieur à 60°.

5. Véhicule élévateur selon l'une au moins des revendications précédentes, **caractérisé en ce qu'**il est prévu entre le dispositif de positionnement (6) et les bras porteurs (5a) un élément de liaison (5b) disposé à peu près à la verticale.

6. Véhicule élévateur selon l'une au moins des revendications précédentes, **caractérisé en ce que** le dispositif de positionnement (6) est disposé au-dessus des roues avant (2).

7. Véhicule élévateur selon l'une au moins des revendications précédentes, **caractérisé en ce que** le dispositif porteur (5) comporte une fourche porteuse (5).

8. Véhicule élévateur selon l'une au moins des revendications précédentes, **caractérisé en ce que** la longueur (1) du dispositif de positionnement (6) est au moins 3 fois, de préférence au moins 8 fois supérieure à sa hauteur dans le sens vertical (v).
